# EUROPÄISCHE PATENTANMELDUNG

(11) **EP 0 614 631 A1**
(43) Veröffentlichungstag der Anmeldung: **14.09.1994**
(21) Anmeldenummer: 94101690.9
(22) Anmeldetag: 04.02.1994
(51) Int. Cl.: A47C 1/031

(54) **Stuhl mit in der Höhe verstellbarem Sitz**

(30) Priorität: 26.02.1993 DE 4305841
(71) Anmelder: VS Vereinigte Spezialmöbelfabriken GmbH & Co., D-97941 Tauberbischofsheim (DE)
(72) Erfinder: Müller, Thomas, D-97941 Tauberbischofsheim (DE); Weber, Reinhard W., D-32425 Minden (DE); Suhr, Heinz-Peter, D-71720 Oberstenfeld (DE)
(74) Vertreter: Patentanwälte Ruff, Beier, Schöndorf und Mütschele

(57) **Zusammenfassung**

Zur Anpassung der Lehnenstellung in ihrer Höhe über dem Sitz und der durch sie bewirkten Begrenzung der Sitztiefe bei einer Sitzhöhenverstellung wird ein Übertragungsmechanismus mit einem flexiblen, zug- und druckübertragenden Organ, wie einem Stahlband (27) geschaffen, das entsprechend umgelenkt, in Zug- und Druckrichtung auf eine in einer schrägen Führung (21) laufende Lehnenstütze (22) einwirkt. Das Übertragungsorgan (27) ist einerseits am Fuß befestigt, während seine Umlenkung an einem Sitzträger (15) angebracht ist. Es wird dadurch eine stufenlose Verstellung der Lehnenposition bei der Verstellung der Sitzhöhe erreicht.

## Beschreibung

Insbesondere bei Schulstühlen, auf denen Personen unterschiedlichster Größe länger sitzen sollen, ist aus orthopädischen Gründen nicht nur eine Höhenverstellung der Sitzfläche notwendig, sondern auch eine entsprechende Anpassung der Lehnenposition zur Sitzfläche in Bezug auf Höhe und Sitztiefe.

Eine Lösung dieses Problems ist in der DE-PS 1 239 451 beschrieben. Dort wird bei einem durch Drehung des Sitzes über eine Spindel verstellbarem Stuhl die Lehnenverstellung über ein Getriebe mit mehreren Doppelhebeln bewirkt.

Eine weitere bekannte Lösung geht aus der CH-PS 514 316 hervor. Dort wird ein Zahnstangen/Zahnrad-Getriebe für die Ableitung der Lehnen- von der Sitzverstellung gezeigt. Ferner ist eine Ausführung mit einem über eine Umlenkrolle laufenden Seil gezeigt, das die von einer Druckfeder nach oben gedrückte Lehne bei einer Sitzverstellung mit nach unten zieht.

Aufgabe der Erfindung ist es, einfache, in einen Stuhl leicht zu integrierende und zuverlässige Verstellmittel für die Kopplung zwischen Sitzhöhen- und Lehnen-Verstellung zu schaffen.

Diese Aufgabe wird durch den Anspruch 1 gelöst. Das flexible Übertragungsorgan läßt sich leicht in einen Sitzträger integrieren und ermöglicht es aufgrund seiner Flexibilität, beliebige Winkel zwischen einer Lehnenstützenführung und der meist vertikalen Verstellrichtung des Sitzes vorzusehen. Durch die Schräge dieser Führung kann die Lehne so verstellt werden, daß das ideale Verhältnis zwischen Sitzhöhe, Sitztiefe und Lehnenhöhe unter allen Bedingungen eingehalten wird.

Das zug- und schubübertragende flexible Übertragungsorgan kann ein flexibles Band, wie ein Stahl- oder Kunststoffband, sein, das in einer Führung verläuft und dort mehrfach umgelenkt sein kann. Es kann dabei von einem am Fuß des Stuhles angebrachten Beschlag, z.B. einem Drehbeschlag, aufwärts, unter dem Sitz entlang in Richtung auf die Lehne verlaufen und dann wieder zurück umgelenkt sein, so daß es schließlich von außen her parallel zur Lehnenstütze verläuft und diese beim Einziehen schiebt, während die Lehnenstütze beim Ausfahren der Lehne gezogen wird. Die Lehne ist also in jeder Lage nach allen Richtungen hin fest und wird bei der Verstellung zwangsführt, ohne daß aufwendige Lagerungen und Getriebe erforderlich sind. Das Band kann einfach in eine eingeformte Nut bei der Montage eingeschlossen werden. Es können aber auch verschiedenartigste andere zug- und druckübertragende Übertragungsorgane verwendet werden.

Zur Anpassung der Lehnenstellung in ihrer Höhe über dem Sitz und der durch sie bewirkten Begrenzung der Sitztiefe bei einer Sitzhöhenverstellung wird also ein Übertragungsmechanismus mit einem flexiblen Organ, wie einem Stahlband, geschaffen, das, entsprechend umgelenkt, in Zug- und Druckrichtung auf eine in einer schrägen Führung laufende Lehnenstütze einwirkt. Das Übertragungsorgan ist einerseits am Fuß befestigt, während seine Umlenkung an einem Sitzträger angebracht ist. Es wird dadurch eine stufenlose Verstellung der Lehnenposition bei der Verstellung der Sitzhöhe erreicht.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1 und 2: zentrale Teilschnitte durch einen Stuhl in zwei Verstellpositionen und
- Fig. 3: einen Schnitt nach der Linie III in Fig. 2.

Der in den Figuren 1 bis 3 dargestellte Stuhl 11 ist ein Schulstuhl mit einem Fuß 12, der von nicht dargestellten Kufen getragen wird und eine zentrale Säule 13 hat, die mit einer Gasfeder versehen oder durch diese gebildet wird. Sie enthält eine in ihr vertikal verschiebliche Stange 14, die gegenüber der Säule 13 durch einen nicht dargestellten Verstellmechanismus gelöst bzw. festgesetzt werden kann.

Die Stange 14 ist an einem Sitzträger 15 angebracht, der, wie Fig. 3 zeigt, ein aus zwei Hälften bestehendes Kunststoffteil sein kann, an dessen oberem Flansch 16 ein als Formschale ausgebildeter Sitz 17 befestigt ist.

Der Sitzträger 15 nimmt in einem Zapfen 18 die Stange 14 auf und enthält außer einer vertikalen Abdeckwandung 19 einen Lehnenträgerabschnitt 20. In ihm ist eine Lehnenstützenführung 21 in Form eines geraden Kanals von rechteckigem Querschnitt ausgebildet (Fig. 3), in dem eine Lehnenstütze 22 verschiebbar geführt ist. Die Lehnenstütze hat anschließend an ihren in der Führung 21 verlaufenden geraden Abschnitt einen abgewinkelten Abschnitt 23, der an seinem oberen Ende eine Lehne 24 trägt.

Die Lehnenstützenführung 21 verläuft von der vertikalen Stuhlmittelachse 25 aus schräg nach außen und aufwärts, so daß, wie aus einem Vergleich der Figuren 1 und 2 zu erkennen ist, die Lehne in ihrer am weitesten von der Achse 25 entfernten Stellung auch höher über dem Sitz angeordnet ist (Fig. 1) als in ihrer der Achse 25 näheren Stellung (Fig. 2).

In dem Lehnenträgerabschnitt 20 ist eine Führung 26 für ein als flexibles Stahlband ausgebildetes flexibles Übertragungsorgan 27. Wie auch die Führung 21 bildet sich die Führung 26 durch zwei gegeneinander gewandte Nuten in den beiden Halbschalen des Sitzträgers 15. Die Führung 26 verläuft nahe der Säule im wesentlichen vertikal aufwärts, dann etwa waagerecht in Richtung Lehne, um schließlich mit einem entsprechend großen Bogen auf die Lehnenstützenführung 21 zu und parallel zu dieser zu verlaufen.

In dem Abschnitt, in dem die Führungen 21, 26 parallel zueinander verlaufen, besteht ein Durchbruch 28 zwischen ihnen, so daß Lehnenstütze und Übertragungsorgan 27 an ihren freien Enden durch ein Verbindungsstück 29 miteinander verbunden werden können.

Das andere Ende des flexiblen Übertragungsorgans 27 ist an einem Ring 30 befestigt, der um die Säule 13 drehbar ist, und dort zwischen Führungen, beispielsweise an der Säule 13 angebrachten Rollen 31, axial festgelegt, jedoch in Umfangsrichtung drehbar ist. Diese Art der Anbringung ist für Drehstühle vorgesehen. Bei einem nicht drehbaren, aber höhenverstellbaren Stuhl könnte die Anbringung des Übertragungsorganes 27 direkt an der Säule 13 erfolgen.

Die Führung 26 für das Übertragungsorgan 27 läuft also in einem P-förmigen, fast geschlossenen Bogen um über 180° (und unter 270°) herum.

Zur Verbesserung der Führung und der Gleiteigenschaften können in den Führungen 21, 26 beliebige bekannte Hilfsmitel vorgesehen sein, wie Rollen, Gleitbeschichtungen, Kunststoff-Führungsbuchsen oder dgl..

Die Funktion des Stuhles nach den Figuren 1 bis 3 ist aus den Zeichnungen klar ersichtlich, wird aber im folgenden zusätzlich beschrieben:

In Fig. 1 ist der Stuhl in seiner höchsten Position. Dabei hat das flexible Übertragungsorgan 27 die Lehnenstütze 22 bis kurz vor das äußere Ende der Führung 21 gezogen, so daß die Lehne sich in ihrer am weitesten von der Mittelachse 25 entfernten und höchsten Stellung befindet. Das Verbindungsstück 29 zwischen Übertragungsorgan 27 und Lehnenstütze 22 liegt in der Nähe des Einlaufes 32 der Führung 26 in die Führung 22.

Bei einer Drehung des Stuhles läuft der Ring 30, der am Sitzträger 15 axial beweglich, jedoch in Drehrichtung festgelegt sein kann, mit dem Sitzträger zwischen den Rollen 31 um die Säule 13 herum und beeinträchtigt so die Lehnenverstellung nicht.

Wird nun durch Lösen des nicht dargestellten Sitzhöhenverstellmechanismus der Sitz in Richtung auf die Stellung nach Fig. 2 abgesenkt, so dringt die Stange 15 weiter in die Säule 13 ein. Da der Ring 30 an der Säule axial fest ist, schiebt er das flexible Übertragungsorgan 27 in der Führung 26 nach oben. Diese Bewegung wird über die Führung übertragen und schiebt die Lehnenstütze 22 in ihrer Führung 21 nach unten und zur Mitte, so daß die Lehne abwärts und auf die Mittelachse 25 zuwandert. Dies geschieht, da der Lehnenverstellmechanismus am Sitzträger 15 angebracht ist, relativ zum Sitz, so daß, gegenüber dem Erdboden gesehen, die Lehne 24 sich weiter absenkt als der Sitz 17. Der Stuhl hat dann eine verringerte Sitzhöhe, Sitztiefe und Lehnenhöhe über dem Sitz.

Bei der Verstellung in der entgegengesetzten Richtung zieht dann das Übertragungsorgan 27 die Lehnenstütze 22 wieder in ihrer Führung 21 nach auswärts und oben.

Das Übertragungsorgan 27 wirkt also in Druck- und Zugrichtung und schafft damit eine sichere Festlegung der Lehne in jeder Position. Bei entsprechend breiten Lehnenstützen könnten auch zwei parallele Übertragungsorgane verwendet werden.

## Patentansprüche

1. Stuhl mit in der Höhe verstellbarem Sitz (17) und mit in Abhängigkeit von der Sitzverstellung verstellbarer Lehne (24), mit zwischen Sitz- und Lehnenverstellung wirksamen Verstellmitteln, dadurch gekennzeichnet, daß die Verstellmittel wenigstens ein flexibles, zug- und schubübertragendes Übertragungsorgan (27) enthalten.

2. Stuhl nach Anspruch 1, dadurch gekennzeichnet, daß das Übertragungsorgan (27) als flexibles Band, insbesondere Stahlband, ausgebildet ist, das in einer Führung (26), ggf. mehrfach umgelenkt, verläuft.

3. Stuhl nach Anspruch 1 oder 2, dadurch gekennzeichnet, daß die Lehne (24) an einer Lehnenstütze (22) angebracht ist, die in einer mit dem Sitz (17) verbundenen Lehnenstützen-Führung (21), vorzugsweise von der Stuhlmittelachse (25) schräg aufwärts, verschiebbar ist.

4. Stuhl nach einem der vorhergehenden Ansprüche, dadurch gekennzeichnet, daß das Übertragungsorgan (27) mit einem Ende am Fuß (12) des Stuhls, ggf. über einen Drehbeschlag (30, 31) drehbar, angebracht ist.

5. Stuhl nach einem der Ansprüche 2 bis 4, dadurch gekennzeichnet, daß die Führung (26, 21) des Übertragungsorgans (27) und/oder einer Lehnenstütze (22) in einem geteilten Sitzträger (15) ausgebildet ist.

6. Stuhl nach einem der vorhergehenden Ansprüche, dadurch gekennzeichnet, daß das Übertragungsorgan (27) derart umgelenkt ist, daß es beim Einziehen einer Lehnenstütze (22) in ihre Führung (21) parallel zu ihr schiebend verläuft.
